# FASCICULE DE BREVET EUROPEEN

(11) **EP 1 101 576 B1**
(45) Date de publication et mention de la délivrance du brevet: **27.11.2002**
(21) Numéro de dépôt: 00420238.8
(22) Date de dépôt: 16.11.2000
(51) Int. Cl.: B26B 17/02

(54) **Coupe boulon et son procédé de fabrication**
Bolzenschneider und Verfahren zur dessen Herstellung
Bolt cutter and method for making the same

(30) Priorité: 19.11.1999 FR 9914810
(43) Date de publication de la demande: 23.05.2001
(73) Titulaire: SAM OUTILLAGE, 42000 Saint-Etienne (FR)
(72) Inventeur: Bourrat, André, 42100 Saint Etienne (FR)
(74) Mandataire: Perrier, Jean-Pierre

(56) Documents cités:
- EP-A- 0 792 722
- DE-U- 9 203 591
- DE-U- 29 821 378
- FR-A- 2 749 207

## Description

L'invention est relative aux coupe boulons composés, comme montré figure 1 annexée :
- d'une tête A avec lames 2, entretoises 3 et axes 4 pour les lames,
- de bras de manoeuvre B1, B2,
- et de moyens C, multiplicateurs d'effort de coupe.

Dans les coupes boulons actuels, ces moyens C comprennent des axes 5 et 6a, 6b, qui, parallèles aux axes 4 d'articulation des lames, coopèrent avec des chapes et tenons réalisés dans des parties forgées à l'extrémité des bras (voir par exemple DE 29821378U).

Ce mode de réalisation est coûteux, car mettant en oeuvre des moyens importants pour assurer le forgeage à chaud et nécessitant des reprises d'usinage.

La présente invention vise à remédier à ces inconvénients en fournissant un coupe boulon qui, ayant un coût de fabrication réduit, est plus résistant.

A cet effet, dans le coupe boulon selon l'invention, chacun des bras est constitué par un tube métallique dont l'extrémité antérieure écrasée contient, par emmanchement serré, deux tenons faisant partie de deux pièces métalliques issues d'un même flan découpé, embouti et traité, pour former l'un des deux éléments d'articulation des bras, respectivement femelle et mâle, chaque pièce comportant deux branches antérieures formant, dans l'élément d'articulation femelle, deux chapes coopérant, celle intérieure, à l'articulation des bras, celle extérieure à l'articulation d'une lame, et, dans l'élément d'articulation mâle, une chape extérieure coopérant avec une lame et un tenon intérieur pénétrant dans la chape intérieure de l'élément femelle pour l'articulation des bras.

En raison de la réalisation par découpage et emboutissage d'une tôle métallique, conformée à la demande et traitée ultérieurement, les moyens multiplicateurs d'efforts disposés à l'extrémité antérieure des bras peuvent présenter une résistance bien supérieure à celle obtenue jusqu'alors par l'extrémité antérieure usinée des bras forgés traditionnels et cela pour un coût de fabrication moindre.

Dans une forme d'exécution de ce coupe boulons, les deux branches de chacune des pièces métalliques formant dans l'élément d'articulation mâle, respectivement le tenon et la chape, sont séparées par une fente longitudinale qui s'étend jusqu'à un perçage de libération des contraintes traversant l'épaisseur de ces deux pièces, et au moins l'une de ces branches comporte, dans son bord intérieur, une découpe de positionnement et d'appui d'un écrou carré pour une vis d'écartement, se vissant dans l'écrou, passant entre les deux ailes de la chape et venant en appui sur le bord intérieur du tenon.

Cet aménagement permet pour un faible surcoût de fabrication d'intégrer dans l'élément d'articulation mâle des moyens permettant de modifier l'écartement entre les deux branches de ces deux pièces métalliques et, en conséquence, de modifier l'écartement entre l'axe d'articulation d'une lame et l'axe d'articulation des bras, pour ajuster l'entrefer entre les deux parties tranchantes des lames. Ce dispositif simple remplace avantageusement le réglage par excentrique disposé entre l'axe d'articulation des bras et le logement recevant cet axe, puisqu'il permet d'obtenir une plus grande course de réglage.

L'invention concerne également le procédé de fabrication du coupe boulon.

Ce procédé consiste :
- à découper dans une tôle d'acier des ébauches identiques comportant un tenon postérieur et deux branches antérieures ;
- à former la paire de pièces de l'élément mâle, en réalisant, par cisaillage, une fente entre les deux branches de ces pièces et en conformant chaque pièce par déformation vers l'extérieur de la branche extérieure pour former une chape ;
- à former la paire de pièces de l'élément mâle en déformant à la presse l'extrémité antérieure de chacune de ces pièces, de manière que les deux branches soient décalées transversalement par rapport au talon, mais en sens inverse pour former deux chapes ;
- à réunir les pièces de chaque paire par juxtaposition de leurs talons
- et à assurer la liaison de chaque élément d'articulation mâle ou femelle par emmanchement serré des talons de chaque paire de pièces dans l'extrémité antérieure écrasée d'un tube métallique.

Ce procédé de fabrication est moins onéreux que celui actuel, nécessitant forgeage et usinage, puisque les ébauches, découpées et conformées par emboutissage, ne nécessitent aucune reprise d'usinage. Le remplacement du forgeage par un découpage d'ébauches permet d'utiliser des matières, et en particulier des aciers, supportant ultérieurement des traitements thermiques améliorant leurs caractéristiques physiques et la résistance du coupe boulon. En outre le délai pour le lancement de fabrication, de même que la durée de fabrication sont plus courts que ceux nécessaires pour la fabrication de bras forgés et usinés.

D'autres caractéristiques et avantages ressortiront de la description qui suit en référence au dessin schématique annexé.
Figure 1 est une vue en perspective d'une forme d'exécution du coupe boulon selon l'invention,
Figure 2 est une vue en perspective montrant à l'état désassemblé, respectivement un élément d'articulation mâle et un élément d'articulation femelle,
Figure 3 est une vue en plan par-dessus du flanc d'ébauche obtenu par découpage,
Figures 4 et 5 sont des vues en perspective des deux pièces embouties pour la réalisation, respectivement, de l'élément d'articulation femelle et de l'élément d'articulation mâle du coupe boulon de figure 1,
Figure 6 est une vue en plan par-dessus d'une variante de réalisation du flan découpé pour une autre forme de réalisation de l'élément d'articulation mâle,
Figure 7 est une vue en perspective des deux pièces métalliques permettant de réaliser un élément d'articulation mâle avec réglage d'écartement des lames,
Figure 8 est une vue en perspective montrant les deux éléments d'articulation dans leurs bras respectifs, celui mâle étant en cours d'équipement de ses moyens de réglage des lames,
Figure 9 est une vue partielle en plan par-dessus d'un coupe boulon équipé d'éléments d'articulation avec réglage d'écartement des lames.

Comme montré figures 1 et 2, ce coupe boulon est composé de deux bras B1 et B2 comportant, chacun et à leur extrémité antérieure, un élément d'articulation respectivement mâle D et femelle E. Dans ces éléments, la branche extérieure femelle, respectivement 7a, 7b, est apte à recevoir un axe 6a, 6b, et la queue d'articulation d'une lame 2. L'élément mâle D comporte aussi une branche mâle 8a disposée vers l'intérieur, tandis que l'élément femelle comporte une branche intérieure 8b en forme de chape.

Selon l'invention, l'élément antérieur, respectivement D et E, d'articulation de chacun des bras B1, B2 est constitué par deux pièces métalliques, respectivement 10, 11, 12, 13, découpées et embouties, assemblées par engagement serré du talon postérieur 14, dont chacune d'elles est munie, dans l'extrémité écrasée 15, d'un tube métallique constituant le reste du bras. Chaque pièce 10 à 13 comporte deux branches antérieures 16 (figure 3), formant dans l'élément d'articulation femelle E, les deux chapes 7b, 8b coopérant, celle intérieure 8b à l'articulation des bras, celle extérieure 7b à l'articulation avec une lame 2. Dans l'élément d'articulation mâle D, les branches 16 forment une chape extérieure 7a, coopérant avec une lame 2, et une tenon intérieur 8a pénétrant dans la chape intérieure 8b de l'élément femelle E.

Le procédé de fabrication des pièces 10 à 13 consiste :
- à découper dans une tôle d'acier des ébauches identiques 17, figure 3, comportant un tenon postérieur 14, deux branches antérieures 16 et un ergot de butée 19,
- à former la paire de pièces 10-11 de l'élément mâle D, en réalisant, par cisaillage, une fente 18 entre les deux branches 16 de chacune des pièces et en conformant chaque pièce par déformation vers l'extérieur de la branche extérieure, pour former la branche de la chape 7a, figure 5,
- à former la paire de pièces 12-13 de l'élément femelle E, en déformant à la presse l'extrémité antérieure de chacune d'elles, de manière que les deux branches 16 soient décalées transversalement par rapport au talon 14, mais en sens inverse, comme montré figure 4, pour former les deux chapes 7b, 8b,
- éventuellement, à soumettre les pièces embouties 10 à 13 à un traitement thermique,
- à réunir les pièces de chaque paire par juxtaposition de leurs talons 14 en formant, respectivement un élément d'articulation mâle D, avec une chape 7a et un tenon 8a, et un élément d'articulation femelle E, avec deux chapes 7b, 8b,
- et à emmancher serrés les talons 14 des paires de pièces 10-11 et 12-13 de pièces formant l'un des éléments d'articulation, respectivement mâle D ou femelle E, dans l'extrémité antérieure écrasée 15 d'un tube métallique.

Dans une autre forme d'exécution, montrée à la figure 9, l'un des éléments d'articulation et en particulier celui mâle D, est équipé d'un moyen permettant de régler, par déformation élastique des branches 16 des pièces le constituant, la valeur de l'entraxe S entre l'axe d'articulation 6a avec l'une des lames 2 et l'axe d'articulation 5 entre les bras.

Pour cela, l'élément d'articulation mâle D est formé à partir de pièces 10a et 11a qui proviennent d'une ébauche standard 17, soumise à deux opérations supplémentaires, à savoir une opération de découpage permettant de réaliser entre les deux branches 16 une découpe 20 de forme générale rectangulaire, sensiblement centrée sur l'axe longitudinal de l'ébauche, et un poinçonnage cylindrique 22, également situé dans l'axe longitudinal de l'ébauche. La deuxième opération consiste à réaliser une fente 18a plus longue que celle 18 de la forme d'exécution précédente, de manière qu'elle débouche dans le poinçonnage 22, comme montré à la figure 6.

La figure 7 montre que, après déformation de l'une des branches 16 pour former la chape 7a, la découpe est divisée en deux parties, 20a, 20b, débouchant chacune du bord interne en vis-à-vis des deux branches 16 formant la chape 7a et le tenon 8a.

A partir de telles ébauches, le procédé de fabrication est repris jusqu'au montage des tenons 14 des deux pièces 10a et 11a, dans l'extrémité écrasée de l'un des bras. Comme montré à la figure 8, le montage est terminé en introduisant dans les deux parties 20a, 20b de la découpe, un écrou carré 23 et en vissant dans cet écrou une vis sans tête 24, passant entre les deux ailes de la chape 7a.

La figure 9 montre que, lorsque la vis 24 est en appui sur le fond du logement constitué par la partie 20b de la découpe, et que l'écrou 23 est en appui sur le fond du logement constitué par la partie 20a de la découpe 20, le vissage de la vis 24 provoque l'écartement élastique des deux branches de l'élément d'articulation mâle D, à savoir de la chape 7a et du tenon 8a, en provoquant la modification de la valeur de l'entraxe S et, en conséquence, la modification de l'entrefer F entre les parties coupantes 2a de chacune des deux lames 2.
L'assemblage vis 24 écrou 23, ne peut pas sortir de son logement sans dévissage. Il peut être freiné par un écrou-frein ou un frein-filet.

## Revendications

1. Coupe boulon comportant, entre deux bras de manoeuvre (B1, B2), et une tête (A), portant les axes d'articulation (4) de deux lames (2), des moyens multiplicateurs d'effort (C) formés à l'extrémité des bras et comprenant, pour un bras (B1), d'une part une chape d'articulation (7a) avec l'extrémité postérieure d'une lame et, d'autre part, un tenon (8a), et pour l'autre bras (B2) une chape d'articulation (7b) avec l'extrémité postérieure de l'autre lame, et une chape d'articulation (8b) avec le tenon (8a) de l'autre bras (B1), **caractérisé en ce que** chacun des bras (B1, B2) est constitué par un tube métallique dont l'extrémité antérieure écrasée (15) contient, par emmanchement serré, deux tenons (14) faisant partie de deux pièces métalliques (10-11, 12-13) issues d'un même flan découpé, embouti et traité, pour former l'un des deux éléments d'articulation des bras, respectivement femelle (E) et mâle (D), chaque pièce (10 à 13) comportant deux branches antérieures formant, dans l'élément d'articulation femelle (E), deux chapes (7b, 8b) coopérant, celle intérieure (8b), à l'articulation des bras (B1, B2), celle extérieure (7b) à l'articulation d'une lame (2), et, dans l'élément d'articulation mâle (D), une chape extérieure (7a) coopérant avec une lame (2) et un tenon intérieur (8a) pénétrant dans la chape intérieure (8b) de l'élément femelle pour l'articulation des bras.

2. Coupe boulon selon la revendication 1, **caractérisé en ce que** les deux branches de chacune des pièces métalliques (10, 11) formant dans l'élément d'articulation mâle (D), respectivement le tenon (8a) et la chape (7a), sont séparées par une fente longitudinale (18a) qui s'étend jusqu'à un perçage (22) de libération des contraintes, traversant l'épaisseur de ces deux pièces, et au moins l'une de ces branches comporte, débouchant de son bord intérieur, une découpe (20a, 20b) de positionnement et d'appui d'un écrou carré (23) pour une vis d'écartement (24), se vissant dans l'écrou, passant entre les deux ailes de la chape (7a) et venant en appui sur le bord intérieur du tenon (8a).

3. Procédé de fabrication du coupe boulon selon la revendication 1, **caractérisé en ce qu'**il consiste :
- à découper dans une tôle d'acier des ébauches identiques (17) comportant un tenon postérieur (14) et deux branches antérieures (16),
- à former la paire de pièces (10, 11) de l'élément mâle (D), en réalisant, par cisaillage, une fente (18) entre les deux branches de ces pièces et en conformant chaque pièce par déformation vers l'extérieur de la branche extérieure pour former une chape (7a),
- à former la paire de pièces (12, 13) de l'élément femelle (E) en déformant à la presse l'extrémité antérieure de chacune de ces pièces, de manière que les deux branches (16) soient décalées transversalement par rapport au talon (14), mais en sens inverse pour former deux chapes (7b, 8b),
- à réunir les pièces de chaque paire par juxtaposition de leurs talons (14),
- et à assurer la liaison de chaque élément d'articulation mâle (D) ou femelle (E) par emmanchement serré des talons (14) de chaque paire de pièces (10-11, 12-13) dans l'extrémité antérieure écrasée (15) d'un tube métallique.

## Claims

1. A bolt cutter comprising, between two operating arms (B1, B2) and a head (A) carrying the articulation axes (4) of two blades (2), force-increasing means (C) formed at the end of the arms, and comprising, for one arm (B1), a fork (7a) for articulation with the rear end of a blade, and a projection (8a), and, for the other arm (B2), a fork (7b) for articulation with the rear end of the other blade, and a fork (8b) for articulation with the projection (8a) of the other arm (B1), **characterised in that** each of the arms (B1, B2) is formed by a metal tube, the flattened front end (15) of which clamps two projections (14) forming part of two metal components (10-11, 12-13) originating from the same cut, stamped and treated blank to form one of the two articulation members of the arms, male (D) and female (E) respectively, each component (10 to 13) comprising two front arms forming, in the female articulation member (E), two forks (7b, 8b), the inner (8b) of which co-operates in the articulation of the arms (B 1, B2) and the outer (7b) of which co-operates in the articulation of a blade (2), and, in the male articulation member (D), an outer fork (7a) co-operating with a blade (2) and an inner projection (8a) extending into the inner fork (8b) of the female member for articulation of the arms.

2. A bolt cutter according to claim 1, **characterised in that** the two arms of each of the metal components (10, 11), forming, in the male articulation member (D), the projection (8a) and the fork (7a) respectively, are separated by a longitudinal slot (18a) extending as far as a hole (22) provided for the release of stresses and extending through the thickness of these two components, and at least one of these arms comprises, starting from its inner edge, a cut-out (20a, 20b) for positioning and supporting a square nut (23) for a stay bolt (24) screwed into the nut and passing between the two arms of the fork (7a) and coming to rest aginst the inner edge of the projection (8a).

3. A method of manufacturing the bolt cutter according to claim 1, **characterised in that** it comprises the steps of:
- cutting identical blanks (17) comprising a rear projection (14) and two front arms (16) from a steel sheet;
- forming the pair of components (10, 11) of the male member (D) by cutting a slot (18) between the two arms of these components and shaping each component by deformation of the outer arm outwards to form a fork (7a);
- forming the pair of components (12, 13) of the female member (E) by shaping the front end of each of these components in a press so that the two arms (16) are offset transversely relative to the projections (14), but in opposite directions so as to form two forks (7b, 8b);
- joining the components of each pair by juxtaposition of their projections (14);
- and connecting each male (D) or female (E) articulation member by clamping the projections (14) of each pair of components (10-11, 12-13) in the flattened front end (15) of a metal tube.

## Patentansprüche

1. Bolzenschneider, der zwischen zwei Bedienarmen (B1, B2) und einem Kopf (A), der die Drehachsen (4) zweier Schneiden (2) trägt, Kraftvervielfachungsmittel (C) umfasst, die am Ende der Arme gebildet sind und an einem Arm (B1) einerseits einen Gelenkkopf (7a) mit dem hinteren Ende einer Schneide und andererseits einen Zapfen (8a) umfassen und am anderen Arm (B2) einen Gelenkkopf (7b) mit dem hinteren Ende der anderen Schneide und einen Gelenkkopf (8b) mit dem Zapfen (8a) des anderen Arms (B1) umfassen, **dadurch gekennzeichnet, dass** jeder der Arme (B1, B2) aus einem Metallrohr gebildet ist, dessen vorderes, platt gedrücktes Ende (15) durch gepresstes Einstecken zwei Zapfen (14) enthält, die Teil zweier Metallstücke (10-11, 12-13) sind, welche aus einer einzigen zugeschnittenen Platte stammen, gepresst und bearbeitet, um eines der zwei Gelenkelemente der Arme zu bilden, jeweils weiblich (E) und männlich (D), wobei jedes Stück (10 bis 13) zwei vordere Schenkel aufweist, die in dem weiblichen Gelenkelement (E) zwei Köpfe (7b, 8b) bilden, wobei der innere (8b) an dem Gelenk der Arme (B1, B2), der äußere (7b) an dem Gelenk einer Schneide (2) mitwirkt, und an dem männlichen Gelenkelement (D) einen äußeren Kopf (7a) bilden, der mit einer Schneide (2) und einem inneren Zapfen (8a), der zur Gelenkbefestigung der Arme in den inneren Kopf (8b) des weiblichen Elements eindringt, zusammenarbeitet.

2. Bolzenschneider nach Anspruch 1, **dadurch gekennzeichnet, dass** die zwei Schenkel jedes der zwei Metallstücke (10, 11), die an dem männlichen Gelenkelement (D) jeweils den Zapfen (8a) und den Kopf (7a) bilden, durch einen längs verlaufenden Spalt (18a) getrennt sind, der sich bis zu einem Spannungsentlastungsloch (22) erstreckt, durch die ganze Dicke dieser beiden Stücke verlaufend, und wenigstens einer dieser Schenkel enthält, von seinem inneren Rand ausgehend, eine Aussparung (20a, 20b) zur Positionierung und zum Halten einer viereckigen Mutter (23) für eine Stehbolzenschraube (24), die sich in die Mutter schraubt, wobei sie zwischen den beiden Flügeln des Kopfes (7a) hindurch führt und an dem inneren Rand des Zapfens (8a) zur Anlage kommt.

3. Herstellungsverfahren für einen Bolzenschneider nach Anspruch 1, **dadurch gekennzeichnet, dass** es darin besteht:
- aus einem Stahlblech identische Rohteile (17) auszuschneiden, umfassend einen hinteren Zapfen (14) und zwei vordere Schenkel (16),
- das Stückpaar (10, 11) des männlichen Elements (D) zu bilden, indem durch Schneiden ein Spalt (18) zwischen den zwei Schenkeln dieser Stücke gebildet wird und indem jedes Stück durch Verformung des äußeren Schenkels nach außen so geformt wird, dass ein Kopf (7a) gebildet wird,
- das Stückpaar (12, 13) des weiblichen Elements (E) zu bilden, indem das vordere Ende jedes dieser Stücke durch Pressen so verformt wird, dass die zwei Schenkel (16) bezüglich des Ansatzstückes (14) quer versetzt sind, aber in entgegengesetzter Richtung, um zwei Köpfe (7b, 8b) zu bilden,
- die Stücke jedes Paares durch Anlagerung ihrer Ansatzstücke (14) zusammenzuführen,
- und die Verbindung jedes Elements des männlichen Gelenks (D) oder weiblichen Gelenks (E) durch gepresstes Einstecken der Ansatzstücke (14) jedes Stückpaars (10-11, 12-13) in das vordere, platt gedrückte Ende (15) eines Metallrohrs zu gewährleisten.
